# EUROPÄISCHE PATENTSCHRIFT

(11) **EP 2 125 532 B1**
(45) Veröffentlichungstag und Bekanntmachung des Hinweises auf die Patenterteilung: **08.01.2014**
(21) Anmeldenummer: 07856177.6
(22) Anmeldetag: 13.11.2007
(51) Int. Cl.: B65C 9/12, B65C 9/18

(54) **TRANSPORTVORRICHTUNG**
TRANSPORT DEVICE
DISPOSITIF DE TRANSPORT

(30) Priorität: 24.02.2007 DE 102007009152
(43) Veröffentlichungstag der Anmeldung: 02.12.2009
(73) Patentinhaber: KHS GmbH, 44143 Dortmund (DE)
(72) Erfinder: TILL, Volker, 65719 Hofheim am Taunus (DE)
(86) Internationale Anmeldenummer: PCT/EP2007/009792
(87) Internationale Veröffentlichungsnummer: WO 2008/101527

(56) Entgegenhaltungen:
- WO-A-2007/077036
- DE-A1- 10 223 234
- DE-A1- 19 719 420
- DE-U1-202006 011 787
- US-A- 5 776 289

## Beschreibung

Die Erfindung betrifft eine Etikettiervorrichtung für Behälter, bei der die Transportelemente eine oder mehrere strukturierte Kontaktflächen mit erhöhter Adhäsion aufweisen und die Etiketten ausschließlich durch Adhäsionskräfte gehalten werden. Die strukturierte Oberfläche wird dabei aus einer Vielzahl von Vorsprüngen gebildet, die ein Fußteil und ein Kopfteil aufweisen, wobei der Kopfteil eine von der Oberfläche wegweisende Stirnfläche besitzt, wobei jeder Vorsprung eine Größe derart besitz, das alle Stirnflächen den gleichen senkrechten Abstand von der Oberfläche haben und eine adhärente, durch gegenseitige Abstände zwischen den Stirnflächen unterbrochene Kontaktfläche bilden, wobei die Fußteile gegenüber der Oberflächennormalen geneigt sind.

Etikettiermaschinen sind im Stand der Technik weitreichend bekannt. Die von einem Vorratsspeicher kommenden Etiketten werden dabei von einem Band geschnitten, abgezogen oder von einem Stapel abgehoben oder abgestreift. Die DE 20 2006 011 787 U1 offenbart eine derartige Etikettiermaschine, bei der die vom Band kommenden Etiketten unter anderem über eine Transportwalze geführt werden. Die Etiketten werden für den Transport mittels Vakuum auf der Oberfläche der Transportwalze gehalten.

Beispielsweise offenbart die DE 197 19 420 A1 eine Etikettiermaschine gemäß dem Oberbegriff des Anspruchs 1, und bei welcher die Etiketten als Stapel vorliegen und mittels unter Vakuum stehenden Einzelelementen abgehoben und an einen Saugbandförderer übergeben werden. In der DE 20 2005 007 470 U1 ist eine weitere Vorrichtung gezeigt, bei der Einzelblattetiketten entnommen werden. Hierbei werden Haftflächen einer Beleimungsvorrichtung mit einem Leimfilm versehen. Anschließend werden diese beleimte Haftflächen auf dem vordersten Etikett eines Etikettenstapel abgewälzt, wodurch das Etikett entnommen wird. Anschließend erfolgt die Weitergabe an einen z.B. mit Greifern versehenen Etikettierzylinder.

Diese Vorrichtungen sind im Prinzip geeignet und vielfältig im Einsatz, allerdings stellen Greifer Verschleißteile dar, die regelmäßig gewartet und/oder ersetzt werden müssen. Für den Vakuumbetrieb sind Vakuumpumpen und entsprechende Leitungen erforderlich, welche das Bauvolumen erhöhen und Betriebsmittel erfordern. Weiterhin sind Vakuumsysteme wartungsintensiv und durch die Luftansaugung werden Schmutzpartikel angesaugt und in den Bereich der Etikettiersysteme gebracht, was entsprechende Verschmutzung beziehungsweise Reinigungsaufwand zur Folge hat.

Eine weitere Etikettiermaschine wurde durch die WO 2007/077036 A vorgestellt. Die WO 2007/077036 A wurde am 12. Juli 2007 veröffentlicht und ist deswegen als Stand der Technik gemäß Artikel 54(3) EPÜ anzusehen. Die Besonderheit dieser Etikettiermaschine besteht darin, dass für die Entnahme der zur Verarbeitung vorgesehenen Einzelblattetiketten auf Mittel wie beispielsweise Vakuumbeaufschlagung oder eine Beleimung der Haftflächen der Transportelemente verzichtet wird. Anstatt dessen schlägt diese Schrift vor, die Haftflächen der Transportelemente mit einer adhäsiven Beschichtung auszustatten. Nachteilig an dieser Vorgehensweise ist, dass die vorgeschlagene adhäsive Beschichtung durchgehende einen gleichmäßig hohen Haftungskoeffizienten aufweist, wodurch das Abziehen eines Einzelblattetikettes erheblich erschwert werden kann.

Aufgabe der Erfindung ist es somit, eine Vorrichtung zur Verfügung zu stellen, die einen geringeren Wartungsaufwand hat, bei gleichzeitig hoher Prozesssicherheit. Dies ist mit der erfindungsgemäßen Vorrichtung möglich. Dabei handelt es sich um eine Etikettiervorrichtung für Behälter, umfassend wenigstens ein Transportelement zum Transportieren, Weiterleiten und Aufbringen von Etiketten, wobei das Transportelement mindestens eine Kontaktelement mit mindestens einer Kontaktfläche aufweist, an welcher im bestimmungsgemäßen Betrieb mindestens je ein Etikett haftend gehalten wird um dieses auf die Behälterfläche zu überführen, wobei die Kontaktfläche einen oder mehrer Oberflächen mit erhöhter Adhäsion aufweisen. Idealerweise sind die Oberflächen so gestaltet, dass die im Kontakt mit einer anliegenden Oberfläche erzeugbaren Adhäsionskräfte im Wesentlichen Van-der-Waal'sche Kräfte sind.

In einer Ausgestaltung der strukturierten Oberfläche mit erhöhter Adhäsion weist diese eine Vielzahl von Vorsprüngen mit einem Fußteil und einem Kopfteil auf, wobei der Kopfteil eine von der Oberfläche wegweisende Stirnfläche besitzt, wobei jeder Vorsprung eine Größe derart besitzt, das alle Stirnflächen den gleichen senkrechten Abstand von der Oberfläche haben und eine adhärente, durch gegenseitige Abstände zwischen den Stirnflächen unterbrochene Kontaktfläche bilden, wobei die Fußteile gegenüber der Oberflächennormalen geneigt sind.

Derartige Oberflächen sind in der DE 102 23 234 B4 beschrieben. Diese Oberflächen sind in ihrer Art dem Haft- und Halteapparat des Geckos nachgebildet und haben den großen Vorteil, dass diese passiv wirken und keine zusätzlichen Betriebsmittel erforderlich sind. Ideal-erweise weisen dabei die Mehrzahl der benachbarten Stirnflächen einen Abstand zwischen 1 nm und 10 µm auf. Weiterhin kann die Vorrichtung dahingehend verbessert werden, dass die charakteristische Querschnittsgeometrie der Stirnflächen zwischen 1 nm und 5µm liegt. Dabei wird unter charakteristischen Querschnittsgeometrie vorrangig die Kantenlänge oder der Radius verstanden. Bezüglich der Neigung der Fußteile ist es vorteilhaft, wenn diese eine Neigung gegenüber der Oberflächennormalen aufweisen die zwischen 20° und 40° liegt.

Es besteht somit ein besonderer Vorteil der Erfindung darin, dass je nach erforderlicher Tränsportaufgabe eine Haftfläche mit spezieller Adhäsionskraft eingesetzt werden kann. Die Veränderung der Adhäsionskraft kann durch die Variation eines oder mehrerer der nachstehenden Parameter erreicht werden:
a) Neigungswinkel des Fußteils
b) Mittlere Abstand der Stirnflächen untereinander
c) Anzahl der Stirnflächen auf der Kontaktfläche
d) Abstand der Stirnflächen von der Bodenfläche
e) Mittlere charakteristische Querschnittsgeometrie

Somit besteht eine verbesserte Ausgestaltung darin, das Transportelement mindestens aus einem Basiskörper und einem oder mehreren Trägerelementen zu bilden, wobei die Trägerelemente vom Basiskörper mechanisch leicht lösbar sind und auf diesen die vorgenannten Kontaktfläche angeordnet ist. So können die Trägerelemente schnell gewechselt und die Gesamtvorrichtung an die jeweiligen Transportausgaben angepässt werden.

Weiterhin ist es von Vorteil, die Etikettiervorrichtung so auszuformen, dass in der Kontaktfläche mindestens ein Gasauslass angeordnet ist, der über geeignete Vorrichtungen mit einer Gasdruckleitung verbunden ist. Hierüber kann im Betrieb ein Gasstrom oder Gasstoß auf die anhaftenden Seite des transportierten Etiketts gegeben werden, um so den Ablösevorgang vom Trägerelement zu unterstützen. Zur gleichmäßigen Übergabe von einem ersten Trägerelement auf ein nachfolgendes zweites Trägerelement oder den Behälter kann es von Vorteil sein, eine Mehrzahl von Gasauslässen, zum Beispiel in einer Reihe nebeneinander oder untereinander, im Bereich der Haftfläche anzuordnen.

Erfindungsgemäß weist die Haftfläche einen Adhäsionsgradienten auf, der in Förderrichtung des Etiketts vorne geringer ist, um somit im ersten Übertragungs- und Anheftungsbereiches auf eine nachfolgende Oberfläche besser gelöst werden zu können. Eine erfindungsgemäße Variante ist auf einer Schneidwalze von Vorteil. Grundsätzlich wird eine maximale Anhaftung eines Etiketts besonders auf einer Schneidwalze angestrebt, da die mechanische Einwirkung des Trennwerkzeugs das Etikett aus der optimalen Position verschieben oder einfalten kann. Eine maximale adhäsive Anhaftung erschwert aber die Übertragung auf ein nachfolgendes Transportelement. Daher besteht die Variante darin, links und rechts von der Schneidlinie die Oberflächen so auszuformen, dass dieses unterschiedliche Haftkräfte aufweisen. Im bestimmungsgemäßen Betrieb wird somit idealerweise das hintere Ende des abzutrennenden Etiketts mit möglichst hoher Adhäsionskraft auf der Schneidwalze fixiert, wobei das nachfolgende, ungeschnittene Etikett, welches das Bandende bildet, in dem an die Schneidkante angrenzenden Bereich mit einer etwas geringeren Adhäsionskraft gehalten wird.

Dieser Teil des Etiketts, welcher in dem Bereich geringerer Adhäsion anhaftet, wird im weiteren Verfahren zuerst auf ein sich anschließendes Transportelement oder Behälter übergeben. Eine Übergabe auf ein Transportelement mit höherer Adhäsion wird auf diese Weise erleichtert.

Von der Erfindung ist auch ein Verfahren zum Etikettieren von Behältern umfasst, bei welchem eine Vorrichtung nach einer der vorstehenden Ausführungsformen verwendet wird, wobei das Etikett beim Transport, Förderung oder Bearbeitung durch Adhäsionskräfte in einer geeigneten Position gehalten wird. Idealerweise sind die wirksamen Adhäsionskräfte ausschließlich oder im Wesentlichen Van-der-Waal'sche Kräfte. Bei dem erfindungsgemäßen Verfahren werden dabei zumindest die nachfolgenden Schritte durchlaufen werden:
a) In Kontakt bringen der Kontaktfläche mit einer Fläche eines in einer Vorlagevorrichtung befindlichen Etiketts.
b) Abheben oder Entnahme des Etiketts von der Vorlagevorrichtung.
c) Heranführen des auf der Kontaktfläche haftenden Etiketts an die Behälteroberfläche.
d) In Kontaktbringen und Anheften mindestens einer ersten Teilfläche des Etiketts an die Behälteroberfläche.
e) Vollständiges Trennen von Kontaktfläche und Etikett.

Dabei kann das Etikett nach dem Schritt b) und vor der Auftragung auf den Behälter auf die Oberfläche eines Werkzeuges übergeben werden, an welchem eine Bearbeitung des Etiketts erfolgt, wie zum Beispiel das Schneiden an einem rotierenden Messer. Die anschließende Weitergabe erfolgt in analoger Art und Weise. In einer Ausgestaltung des, Verfahrens wird vor dem Schritt d) ein Kleber auf mindestens einen Teilbereich einer Etikettenseite aufgebracht.

Zur verbesserten Übergabe des Etiketts auf eine benachbarte Oberfläche, kann gleichzeitig oder zeitlich unmittelbar nach dem ersten in Kontaktbringen des Etiketts mit dieser nachfolgenden Oberfläche ein Gasstrom oder Gasdruckstoß auf die anhaftende Seite des Etiketts gegeben werden. Somit besteht eine erfindungsgemäße Verwendung darin, das vorgenannte Verfahren oder die Vorrichtung in einer Ausgestaltung zu verwendet, um Behältern, genommen aus der Gruppe der Flaschen, Beutel, Dosen oder dergleichen mit Etiketten zu belegen oder Etikettieren auf kastenförmige Behälter mit im wesentlichen ebenflächigen Seitenwänden aufzubringen.

Figur 1 zeigt beispielhaft und in schematischer Teildarstellung und in Draufsicht eine Etikettiermaschine zum Etikettieren der Behälter mit Rundum-Etiketten;

Die in der Figur 1 allgemein mit 1 bezeichnete Etikettiermaschine umlaufender Bauart dient zum Etikettieren von als Flaschen ausgebildeten Behältern 2 mit Etiketten 3, und zwar bei der dargestellten Ausführungsform mit umlaufenden Etiketten.

Die Etikettiermaschine 1 besteht in der dem Fachmann bekannten Weise u.a. aus einem um eine vertikale Maschinenachse in Richtung des Pfeils A umlaufend angetriebenen Rotor 4, der an seinem Umfang eine Vielzahl von Behälterträgern 5 in Form von Drehtellern aufweist, auf denen während des Etikettierbetriebes jeweils ein Behälter 2 aufrecht stehend, d.h. mit seiner Behälterachse in vertikaler Richtung parallel zur Maschinenachse orientiert angeordnet ist. Die zu etikettierenden Behälter 2 werden der Etikettiermaschine 1 bzw. dem Rotor 4 an einem nicht dargestellten Behältereinlauf zugeführt. Die etikettierten Behälter 2 verlassen die Etikettiermaschine an einem ebenfalls nicht dargestellten Behälterauslauf.

Zum Etikettieren werden die auf den Drehtellern 5 angeordneten Behälter 2 mit dem Rotor 4 an wenigstens einem Etikettieraggregat 6 vorbeibewegt, welche zur Verarbeitung eines von wenigstens einem Vorrat 7 (Etikettenbandrolle) abgezogenen bandförmigen Etikettenmaterials ausgebildet ist, aus dem durch Abtrennen oder Abschneiden die einzelnen Etiketten 3 erzeugt werden. Das Etikettieraggregat 6 weist hierzu u.a. eine Schneidvorrichtung 8 auf, die im Wesentlichen aus einem Haftzylinder 9 und einem Messerträger 10 besteht. Der Haftzylinder 9 ist mit seiner Rotationsachse in vertikaler Richtung, d.h. parallel zur Maschinenachse des Rotors 4 orientiert und weist an der Umfangsfläche des Haftzylinders 9 mehrere leistenartige Schneidelemente oder Gegenmesser 11 vorgesehen, die mit ihrer Längserstreckung parallel oder zumindest im Wesentlichen parallel zur Rotationsachse orientiert sind. Dabei ist die umlaufende Zylinderoberfläche mit der erfindungsgemäßen Haftfläche überzogen, so dass die Etiketten nach der Berührung mit dieser Oberfläche an dieser anhaften.

Bei der dargestellten Ausführungsform sind insgesamt vier Gegenmesser 11 in gleichmäßigen Winkelabständen, d.h. in einem Winkelabstand um die Achse des Haftzylinders 9 versetzt vorgesehen. Der Messerträger 10 ist beispielsweise an seinem Umfang mit zwei mit den Gegenmessern 11 zusammenwirkenden und jeweils in vertikaler Richtung oder im Wesentlichen in vertikaler Richtung orientierten Schneidmessern 12 ausgebildet, die um die Achse 13 des Messerträgers 10 um 180° gegeneinander versetzt vorgesehen sind und von dieser Achse jeweils den selben radialen Abstand aufweisen.

Der Haftzylinder 9 und der Messerträger 10 bilden zwischen sich einen Schneidspalt 14, durch den das bandförmige Etikettiermaterial hindurchgeführt ist. Durch entsprechende Antriebe ist der Haftzylinder 9 um seine Rotationsachse während des Etikettierens antreibbar, dass die Zylinderfläche in Richtung des Pfeils B umläuft. Durch einen steuerbaren Servoantrieb ist der Messerträger 10 um seine Achse in Richtung des Pfeils C antreibbar, und zwar gegensinnig zum Haftzylinder 9 in der Weise, dass sich im Bereich des Schneidspaltes 14 die Gegenmesser 11 und Schneidmesser 12 jeweils in gleicher Richtung bewegen. Durch das Zusammenwirken der Schneidmesser 12 mit jeweils einem Gegenmesser 11 in der Schneidsituation bzw. zum Zeitpunkt des Schneidens wird von dem bandförmigen Etikettenmaterial die für ein Etikett 3 benötigte Länge gesteuert abgetrennt.

Das so erhaltene und zunächst an der Zylinderoberfläche des Haftzylinders 9 an seiner nicht bedruckten Vorderseite gehaltene Etikett wird dann an die Zylinderoberfläche eines Beleimungszylinders 15 übergeben. Auch der Beleimungszylinder 15 ist erfindungsgemäß mit Haftflächen versehen, wobei die Haftkraft dieser Haftflächen von der Haftkraft der Oberfläche 9 abweichen kann. Die Haftkraft der Zylinderoberfläche des Beleimungszylinders 15 ist beispielsweise höher als die des ersten Haftzylinders 9, so dass eine automatische Überleitung von einem auf den anderen Zylinder erfolgt.

Das so an der Zylinderoberfläche des Beleimungszylinders 15 mit der bedruckten Etikettseite anhaftende Etikett 3 wird auf dessen Rückseite in Teilbereichen mit Leim versehen, der über die Beleimungsstation 16 in bekannter Weise linienhaft auf dem Etikettenrücken aufgetragen wird. Dieser Leim weist im Zusammenwirken mit der Behälteroberfläche eine höhere Haftkraft auf, als die Haftfläche der Zylinderoberfläche des Beleimungszylinders 15. Im bestimmungsgemäßen Betrieb wird ein am Etikettieraggregat vorbeibewegter Behälter 2 durch vorgenannte Übergabe und Anrollen eines Etiketts 3 etikettiert.

Am Haftzylinder 9 und am Beleimungszylinder 15 sind nicht dargestellte Gasauslässe vorgesehen, mittels welcher im Übergabespalt 17, zwischen den Zylindern 9 und 15, aber auch in dem Übergabespalt 18, zwischen dem Beleimungszylinder 15 und dem Behälter 2, in bekannter Art und Weise ein Druckluftstoßes erfolgen kann, womit der Ablösevorgang des Etiketts vom einen Element und Anhaftung auf das jeweils nachfolgende Element unterstützt wird.

Die Erfindung wurde voranstehend an einem Ausführungsbeispiel beschrieben. Es versteht sich, dass zahlreiche Änderungen sowie Abwandlungen im Bereich der Etikettiermaschinen möglich sind, ohne dass dadurch der der Erfindung zugrunde liegende Erfindungsgedanke verlassen wird. Dabei ist vorrangig die Substitution der üblichen Vakuumzylinder oder Vakuumhaftelemente durch geeignete, erfindungsgemäße Haftzylinder oder Haftelemente zu sehen.

## Patentansprüche

1. Etikettiervorrichtung (1) für Behälter (2) umfassend wenigstens ein Transportelement zum Transportieren, Weiterleiten und Aufbringen von Etiketten (3), wobei das Transportelement mindestens ein Kontaktelement mit mindestens einer Kontaktfläche aufweist, an welcher im bestimmungsgemäßen Betrieb mindestens je ein Etikett haftend gehalten wird um dieses auf die Behälterobsrfläche zu überführen, **dadurch gekennzeichnet, dass** die Kontaktfläche eine Oberfläche mit erhöhter Adhäsion ist, und dass die Kontaktfläche derart gestaltet Ist, dass diese einen Adhäsionsgradienten aufweist, wobei in Förderrichtung vorne die Adhäsion der Oberfläche im Auflagebereich eines Etiketts geringer ist als im sonstigen Auflagebereich des Etiketts.

2. Etikettiervorrichtung (1) für Behälter (2), umfassend wenigstens ein Transportelement zum Transportieren, Weiterleiten und Aufbringen von Etiketten (3), wobei das Transportelement mindestens ein Kontaktelement mit mindestens einer Kontaktfläche aufweist, an welcher im bestimmungsgemäßen Betrieb mindestens je ein Etikett haftend gehalten wird um dieses auf die Behälteroberfläche zu überführen **dadurch gekennzeichnet, dass** die Kontaktfläche eine Oberfläche mit erhöhter Adhäsion ist und dass die Kontaktfläche derart gestaltet ist, dass diese einen Adhäsionsgradienten aufweist, wobei die Etikettiervorrichtung eine Schneidwalze umfasst, bei welcher die links und rechts von der Schneidlinie angrenzende Oberflächen so ausgeformt sind, dass dieses unterschiedliche Haftkräfte aufweisen.

3. Etikettiervorrichtung nach Anspruch 1 oder 2, **dadurch gekennzeichnet, dass** die Kontaktfläche eine strukturierte Oberfläche mit erhöhter Adhäsion ist.

4. Etikettiervorrichtung nach Anspruch 3, **dadurch gekennzeichnet, dass** die Kontaktfläche eine strukturierte Oberfläche mit erhöhter Adhäsion ist, indem diese strukturierte Oberfläche eine Vielzahl von Vorsprüngen mit einem Fußteil und einem Kopfteil aufweist, wobei der Kopfteil eine von der Oberfläche wegweisende Stirnfläche besitzt, wobei jeder Vorsprung eine Größe derart besitz, das alle Stirnflächen den gleichen senkrechten Abstand on der Oberfläche haben und eine adhärente, durch gegenseitige Abstände zwischen den Stirnflächen unterbrochene Kontaktfläche bilden, wobei die Fußtelle gegenüber der Oberflächennormalen geneigt sind.

5. Etikettiervorrichtung nach einem der Ansprüche 3-4, **dadurch gekennzeichnet, dass** die Mehrzahl der benachbarten Stirnflächen einen Abstand zwischen 1 nm und 10 µm haben.

6. Etikettiervorrichtung nach einem der Ansprüche 3-5, **dadurch gekennzeichnet, dass** die charakteristische Querschnittsgeometrie der Stirnflächen zwischen 1 nm und 5µm liegt.

7. Etikettiervorrichtung nach einem der Ansprüche 3 bis 6, **dadurch gekennzeichnet, dass** die Neigung des Fußteils gegenüber der Oberflächennormalen zwischen 20° und 40° liegt.

8. Etikettiervorrichtung nach einem der Ansprüche 1 bis 7, **dadurch gekennzeichnet, dass** die erforderliche Adhäsionskraft im Hinblick auf die jeweilige Etikettenart durch die Variation eines oder mehrerer der nachstehenden Parameter eingestellt wird:
- Neigungswinkel des Fußteils
- Mittlere Abstand der Stirnflächen untereinander
- Anzahl der Stirnflächen auf der Kontaktfläche
- Abstand der Stirnflächen über der Bodenfläche
- Mittlere charakteristische Querschnittsgeometrie

9. Etikettiervorrichtung nach einem der Ansprüche 1 bis 8, **dadurch gekennzeichnet, dass** das Kontaktelement mindestens einen Baslskörper und ein Trägerelement umfasst, wobei das Trägerelement vom Basiskörper mechanisch leicht lösbar ist und auf diesem die Kontaktfläche angeordnet ist.

10. Etikettiervorrichtung nach einem der Ansprüche 1 bis 9, **dadurch gekennzeichnet, dass** die in der Kontaktfläche mindestens ein Gasauslass angeordnet Ist, welcher über geeignete Vorrichtungen mit einer Gaszuleitung verbunden ist, um zur Unterstützung des Ablösevorgangs mittels eines Gasstoßes oder Gasstromes auf das Etikett einzuwirken.

11. Etikettiervorrichtung nach Anspruch 10, **dadurch gekennzeichnet, dass** einen Mehrzahl von Gasauslässen in einer Reihe nebeneinander oder untereinander angeordnet sind.

12. Verfahren zum Etikettieren von Behältern, **dadurch gekennzeichnet, dass** eine Vorrichtung nach einem der vorstehenden Ansprüche 1 bis 11 verwendet wird, wobei das Etikett durch Adhäsionskräfte zwischen Etikett und Kontaktfläche auf dieser gehalten wird.

13. Verfahren nach Anspruch 12, **dadurch gekennzeichnet, dass** die Adhäsionskräfte Van-der-Waal'sche Kräfte sind.

14. Verfahren nach einem der Ansprüche 12 oder 13, **dadurch gekennzeichnet, dass** zumindest die nachfolgenden Schritte durchlaufen werden:
- In Kontakt bringen der Kontaktfläche mit einer Seite eines in einer Vorlagevorrichtung befindlichem Etikett
- Abheben des Etiketts auf der Vorlagevorrichtung
- Heranführen des auf der Kontaktfläche haftenden Etiketts an die Behälteroberfläche
- In Kontaktbringen und Anheften mindestens einer ersten Teilfläche der Rückseite des Etiketts an die Behälteroberfläche.
- Ablösen der Kontaktfläche von der Bildseite des Etiketts.

15. Verfahren zum Etikettieren von Behältern gemäß Anspruch 14, **dadurch gekennzeichnet, dass** vor Schritt d) ein Kleber auf mindestens einen Teilbereich des Etiketts aufgebracht wird.

16. Verfahren nach einem der Ansprüche 12 bis 15, **dadurch gekennzeichnet, dass** eine Etikettiervorrichtung gemäß Anspruch 9 oder 10 verwendet wird und gleichzeitig oder zeitlich unmittelbar nach dem ersten in Kontaktbringen mit der nachfolgenden Oberfläche einen Gasstrom oder Gasdruckstoß auf das Etikett gegeben wird, um den Ablösevorgang zu unterstützen.

17. Verwendung der Vorrichtung nach einem der vorstehenden Ansprüche 1 bis 11 zum Etikettieren von Behältern, genommen aus der Gruppe der Flaschen, Beutel, Dosen oder dergleichen.

18. Verwendung der Vorrichtung nach einem der vorstehenden Ansprüche 1 bis 11 zum Etikettieren von kastenförmigen Behältern mit im Wesentlichen ebenflächigen Seitenwänden.

## Claims

1. Labelling device (1) for containers (2) comprising at least one transport element for transporting, conveying, and applying labels (3), wherein the transport element has at least one contact element with at least one contact surface, on which at least one label each is affixed in an adhesive manner during the intended operation in order to transfer the same onto the container surface, **characterised in that** the contact surface is a surface having increased adhesion, wherein the contact surface is designed such that it has an adhesion gradient, wherein, in the conveying direction at the front, the adhesion of the surface in the contact area of a label is smaller than in the other contact area of the label.

2. Labelling device (1) for containers (2), comprising at least one transport element for transporting, conveying, and applying labels (3), wherein the transport element has at least one contact element with at least one contact surface on which at least one label each is affixed in an adhesive manner during the intended operation in order to transfer the same onto the container surface, **characterised in that** the contact surface is a surface having increased adhesion, wherein the contact surface is designed such that it has an adhesion gradient, wherein the labelling device comprises a cutting drum in which the surfaces adjoining to the left and right of the cutting line are embodied such that they have different adhesion forces.

3. Labelling device according to claim 1 or 2, **characterised in that** the contact surface is a structured surface having increased adhesion.

4. Labelling device according to claim 3, **characterised in that** the contact surface is a structured surface having increased adhesion, with this structured surface having a plurality of projections with a bottom part and a top part, wherein the top part has an end face which points away from the surface, wherein the size of each projection is such that all end faces have the same vertical distance on the surface and form an adherent contact surface interrupted by mutual distances between the end faces, wherein the bottom parts are inclined vis-à-vis the surface normal.

5. Labelling device according to any one of claims 3-4, **characterised in that** the majority of the neighbouring end faces have a distance between 1 nm and 10 µm.

6. Labelling device according to any one of claims 3 to 5, **characterised in that** the characteristic cross-sectional geometry of the end faces lies between 1 nm and 5 µm.

7. Labelling device according to any one of claims 3 to 6, **characterised in that** the inclination of the bottom part vis-à-vis the surface normal lies between 20° and 40°.

8. Labelling device according to any one of claims 1 to 7, **characterised in that** the required adhesion force in respect of the particular label type is set by the variation of one or several of the parameters below:
- inclination angle of the bottom part
- mean distance of the end faces among each other
- number of end faces on the contact surface
- distance of the end faces over the floor surface
- mean characteristic cross-sectional geometry

9. Labelling device according to any one of claims 1 to 8, **characterised in that** the contact element comprises at least one base and one carrier element, wherein the carrier element can be easily removed mechanically from the base and the contact surface is arranged on it.

10. Labelling device according to any one of claims 1 to 9, **characterised in that** at least one gas outlet is arranged in the contact surface, said gas outlet being connected by means of suitable devices to a gas feed, to act on the label in order to support the removal process by means of a gas blast or gas flow.

11. Labelling device according to claim 10, **characterised in that** a majority of gas outlets are arranged in a row next to each other or one below the other.

12. Method for labelling containers, **characterised in that** a device according to any one of the preceding claims 1 to 11 is used, wherein the label is held, by adhesion forces between label and contact surface, on said contact surface.

13. Method according to claim 12, **characterised in that** the adhesion forces are van der Waal forces.

14. Method according to one of claims 12 or 13, **characterised in that** at least the steps below are performed:
- Bringing the contact surface into contact with one side of a label located in a presentation device
- Lifting the label off from the presentation device
- Guiding the label adhering to the contact surface towards the container surface
- Bringing into contact and tacking at least one first partial surface of the rear of the label to the container surface.
- Removing the contact surface from the image side of the label.

15. Method for labelling containers according to claim 14, **characterised in that**, prior to step d), an adhesive is applied to at least one partial area of the label.

16. Method according to any one of claims 12 to 15, **characterised in that** a labelling device according to claim 9 or 10 is used and, simultaneously or immediately after the first contact with the subsequent surface, a gas flow or gas blast is applied to the label in order to support the removal process.

17. Use of the device according to any one of the preceding claims 1 to 11 for labelling containers, taken from the group of bottles, bags, cans or the like.

18. Use of the device according to any one of the preceding claims 1 to 11 for labelling box-shaped containers with substantially flat side walls.

## Revendications

1. Dispositif d'étiquetage (1) pour des récipients (2) comprenant au moins un élément de transport pour le transport, le transfert et l'application d'étiquettes (3), l'élément de transport comprenant au moins un élément de contact avec au moins une surface de contact, sur laquelle, lors d'une utilisation conforme à l'usage prévu, au moins une étiquette est maintenue par adhérence afin de la transférer sur la surface du récipient, **caractérisé en ce que** la surface de contact est une surface présentant une adhérence améliorée et **en ce que** la surface de contact est conçue de façon à ce qu'elle présente des gradients d'adhérence, l'adhérence de la surface à l'avant dans la direction de transport étant plus faible dans la zone d'application d'une étiquette que dans le reste de la zone d'application de l'étiquette.

2. Dispositif d'étiquetage (1) pour des récipients (2) comprenant au moins un élément de transport pour le transport, le transfert et l'application d'étiquettes (3), l'élément de transport comprenant au moins un élément de contact avec au moins une surface de contact, sur laquelle, lors d'une utilisation conforme à l'usage prévu, au moins une étiquette est maintenue par adhérence afin de la transférer sur la surface du récipient, **caractérisé en ce que** la surface de contact est une surface présentant une adhérence améliorée et **en ce que** la surface de contact est conçue de façon à ce qu'elle présente des gradients d'adhérence, le dispositif d'étiquetage comprenant un rouleau de coupe sur lequel les surfaces adjacentes à gauche et à droite de la ligne de coupe soient déformées de telle sorte qu'elles présentent des forces d'adhérence différentes.

3. Dispositif d'étiquetage selon la revendication 1 ou 2, **caractérisé en ce que** la surface de contact est une surface texturée avec une adhérence améliorée.

4. Dispositif d'étiquetage selon la revendication 3, **caractérisé en ce que** la surface de contact est une surface texturée avec une adhérence améliorée grâce au fait que cette surface texturée comprend une pluralité de saillies avec une partie de pied et une partie de tête, la partie de tête présentant une surface frontale opposée à la surface, chaque saillie présentant une taille telle que toutes les surfaces frontales présentent la même distance verticale par rapport à la surface et forment une surface de contact interrompue par des distances mutuelles entre les surfaces frontales, les parties de pied étant inclinées par rapport à la normale de la surface.

5. Dispositif d'étiquetage selon l'une des revendications 3 à 4, **caractérisé en ce que** la majorité des surfaces frontales adjacentes présentent une distance entre 1 nm et 10 µm.

6. Dispositif d'étiquetage selon l'une des revendications 3 à 5, **caractérisé en ce que** la géométrie caractéristique de la section transversale des surfaces frontales est entre 1 nm et 5 µm.

7. Dispositif d'étiquetage selon l'une des revendications 3 à 6, **caractérisé en ce que** l'inclinaison de la partie de pied par rapport à la normale de la surface est entre 20° et 40°.

8. Dispositif d'étiquetage selon l'une des revendications 1 à 7, **caractérisé en ce que** la force d'adhérence nécessaire pour le type d'étiquette est ajustée à l'aide de la variation d'un ou plusieurs des paramètres suivants :
- angle d'inclinaison de la partie de pied
- distance moyenne entre les surfaces frontales
- nombre de surfaces frontales sur la surface de contact
- distance des surfaces frontales au-dessus de la surface du fond
- géométrie caractéristique moyenne de la section transversale

9. Dispositif d'étiquetage selon l'une des revendications 1 à 8, **caractérisé en ce que** l'élément de contact comprend au moins un corps de base et un élément de support, l'élément de support étant facilement détachable mécaniquement du corps de base et la surface de contact est disposée sur celui-ci.

10. Dispositif d'étiquetage selon l'une des revendications 1 à 9, **caractérisé en ce que**, dans la surface de contact, se trouve au moins une sortie de gaz reliée à une conduite d'alimentation en gaz par l'intermédiaire de dispositifs appropriés, afin d'agir à l'aide d'un à-coup de gaz ou d'un écoulement de gaz pour faciliter le processus de détachement.

11. Dispositif d'étiquetage selon la revendication 10, **caractérisé en ce qu'**une majorité de sortie de gaz sont disposées sur une rangée de manière juxtaposée ou superposée.

12. Dispositif d'étiquetage de récipients, **caractérisé en ce qu'**un dispositif selon l'une des revendications précédentes 1 à 11 est utilisé, l'étiquette étant maintenue par des forces d'adhérence entre l'étiquette et la surface de contact sur celle-ci.

13. Procédé selon la revendication 12, **caractérisé en ce que** les forces d'adhérence sont des forces de Van der Waal.

14. Procédé selon l'une des revendications 12 ou 13, **caractérisé en ce qu'**au moins les étapes suivantes sont effectuées :
- mise en contact de la surface de contact avec un côté d'une étiquette se trouvant dans un dispositif
- soulèvement de l'étiquette sur le dispositif
- approche de l'étiquette adhérant à la surface de contact vers la surface du récipient
- mise en contact et fixation d'au moins une première surface partielle de l'arrière de l'étiquette sur la surface du récipient.
- détachement de la surface de contact du côté imprimé de l'étiquette.

15. Dispositif d'étiquetage de récipients selon la revendication 14, **caractérisé en ce que**, avant l'étape d), une colle est appliquée sur au moins une zone partielle de l'étiquette.

16. Procédé selon l'une des revendications 12 à 15, **caractérisé en ce qu'**un dispositif d'étiquetage selon la revendication 9 ou 10 est utilisé et, en même temps ou immédiatement après la première mise en contact avec la surface suivante, un écoulement de gaz ou un à-coup de gaz est appliqué à l'étiquette afin de faciliter le processus de détachement.

17. Utilisation du dispositif selon l'une des revendications précédentes 1 à 11 pour l'étiquetage de récipients, choisis dans le groupe suivant : flacons, sachets, boîtes ou autres.

18. Utilisation du dispositif selon l'une des revendications précédentes 1 à 11 pour l'étiquetage de récipients en forme de caisses avec des parois latérales ayant des surfaces globalement planes.
